# FASCICULE DE BREVET EUROPEEN

(11) **EP 1 383 103 B1**
(45) Date de publication et mention de la délivrance du brevet: **21.03.2012**
(21) Numéro de dépôt: 03300065.4
(22) Date de dépôt: 17.07.2003
(51) Int. Cl.: G09G 3/32

(54) **Adaption automatique de la tension d'alimentation d'un ecran electroluminescent en fonction de la luminance souhaitee**
Automatische Anpassung der Versorgungsspannung eines Elektrolumineszenz-Anzeigeschirmes in Abhängigkeit der gewünschten Luminanz
Automatic adaptation of the supply voltage of an electroluminescent panel depending on the desired luminance

(30) Priorité: 19.07.2002 FR 0209227
(43) Date de publication de la demande: 21.01.2004
(73) Titulaire: STMICROELECTRONICS S.A., 92120 Montrouge (FR)
(72) Inventeur: MAS, CELINE, 38320, POISAT (FR); BENOIT, ERIC, 38950, QUAIX EN CHARTREUSE (FR); SCOUARNEC, OLIVIER, 38330, SAINT NAZAIRE LES EYMES (FR); LE BRIZ, Olivier, 38470 SAINT-GERVAIS (FR); CHAUSSY, Danika, 38320 BRIE ET ANGONNES (FR); MAIGE, Philippe, 38170 SEYSSINET-PARISET (FR)
(74) Mandataire: de Beaumont, Michel

(56) Documents cités:
- US-A- 5 594 463
- PATENT ABSTRACTS OF JAPAN vol. 2000, no. 15, 6 avril 2001 (2001-04-06) & JP 2000 347613 A (MITSUBISHI ELECTRIC CORP), 15 décembre 2000 (2000-12-15)
- PATENT ABSTRACTS OF JAPAN vol. 2000, no. 01, 31 janvier 2000 (2000-01-31) & JP 11 272223 A (TOYOTA MOTOR CORP), 8 octobre 1999 (1999-10-08)

## Description

La présente invention concerne des écrans matriciels à affichage électroluminescent composés d'un ensemble de diodes électroluminescentes. Il s'agit par exemple d'écrans composés de diodes organiques ("OLED" de l'anglais Organic Light Emitting Display) ou polymère ("PLED" de l'anglais Polymer Light Emitting Display). La présente invention concerne plus particulièrement la régulation de la tension d'alimentation des circuits de commande des diodes électroluminescentes de tels écrans.

La figure 1 représente un écran matriciel comportant n colonnes C₁ à Cₙ et k lignes L₁ à Lₖ permettant d'adresser n*k diodes électroluminescentes d dont les anodes sont connectées à une colonne et les cathodes à une ligne.

Des circuits de commande de lignes CL₁ à CLₖ permettent de polariser respectivement les lignes L₁ à Lₖ. Seule une ligne est activée à la fois, et est polarisée à la masse. Les lignes non activées sont polarisées à une tension Vligne.

Des circuits de commande de colonnes CC₁ à CCₙ permettent de polariser respectivement les colonnes C₁ à Cₙ. Les colonnes adressant les diodes électroluminescentes que l'on souhaite activer sont polarisées par un courant à une tension V_{col} supérieure à la tension de seuil des diodes électroluminescentes de l'écran. Les colonnes que l'on ne souhaite pas activer sont mises à la masse.

Une diode électroluminescente reliée à la ligne activée et à une colonne polarisée à V_{col} est alors passante et émet de la lumière. La tension V_{ligne} est prévue suffisamment élevée afin que les diodes électroluminescentes reliées aux lignes non activées et aux colonnes à la tension V_{col} ne soient pas conductrices et n'émettent pas de lumière.

La figure 2 représente un circuit de commande de colonne CC et un circuit de commande de ligne CL adressant respectivement une colonne C et une ligne L reliées à une diode électroluminescente d de l'écran. Le circuit de commande de ligne CL comprend un inverseur de puissance 1 commandé par un signal de commande de ligne φ_{L}. L'inverseur de puissance 1 comprend un transistor NMOS 2 permettant de décharger la ligne L quand φ_{L} est au niveau haut et un transistor PMOS 3 permettant de charger la ligne L à la tension de polarisation V_{ligne} quand φ_{L} est au niveau bas.

Le circuit de commande de colonne CC comprend un miroir de courant réalisé dans le présent exemple avec deux transistors 4, 5 de type PMOS. Le transistor 4 constitue la branche de référence du miroir et le transistor 5 constitue la branche de duplication. Les sources des transistors 4 et 5 sont connectées à une tension de polarisation Vₚₒₗ de l'ordre de 15 V pour des écrans OLED. Les grilles des transistors 4 et 5 sont reliées l'une à l'autre. Le drain et la grille du transistor 4 sont reliés l'un à l'autre. Le transistor 4 est donc monté en diode, la tension source-grille (Vsg₄) étant égale à la tension source-drain (Vsd₄). Le courant traversant le transistor 4 est fixé par une source de courant 6 connectée au drain du transistor 4. La source de courant 6 fournit un courant Iₗ dit de "luminance". Le drain du transistor 5 est relié à la colonne C par l'intermédiaire d'un circuit de sélection de colonne composé d'un transistor PMOS 7 et d'un transistor NMOS 8. La source du transistor PMOS 7 est reliée au drain du transistor 5 et le drain du transistor 7 est relié à la colonne C. La source du transistor 8 est à la masse et son drain est connecté à la colonne C. Un signal de commande de colonne φ_{C} est relié à la grille du transistor PMOS 7 et à la grille du transistor NMOS 8. Quand le signal de commande de colonne φ_{C} est au niveau haut, le transistor 8 décharge la colonne C. Quand il est au niveau bas, le transistor 7 est passant et la colonne C se charge jusqu'à atteindre la tension V_{col}. Quand la ligne L et la colonne C sont activées, les signaux de commande de ligne φ_{L} et de colonne φ_{C} sont respectivement haut et bas, la diode électroluminescente d est passante et le courant traversant la diode est égal au courant de luminance Iₗ.

Cependant, pour que le circuit de commande de colonne CC fonctionne tel que décrit précédemment, il est nécessaire que la tension Vₚₒₗ soit suffisamment élevée pour que la recopie du courant Iₗ soit correcte. La tension de polarisation Vₚₒₗ est égale à la somme de la tension source-drain Vsd₂ du transistor 2, de la tension V_{d} aux bornes de la diode électroluminescente d, de la tension source-drain Vsd₇ du transistor 7 et de la tension source-drain Vsd₅ du transistor 5.

Quand la recopie du courant Iₗ est correcte, le transistor 5 est en régime de saturation et la tension Vsd₅ est au minimum égale à la tension source-drain Vsd₄ du transistor 4. Une recopie correcte impose donc que la tension de polarisation Vₚₒₗ soit au moins égale à la somme précédemment mentionnée quand le courant la traversant est égal au courant de luminance Iₗ. Si la tension de polarisation Vₚₒₗ est trop faible, le courant traversant la diode électroluminescente d est inférieur au courant Iₗ et la luminance des diodes est insuffisante.

Le courant de luminance Iₗ fourni par la source de courant 6 peut de façon générale varier en fonction de la luminance souhaitée pour l'écran. Quand le courant de luminance Iₗ augmente, la tension source-drain Vsd₄ du transistor 4 monté en diode augmente et la tension V_{d} de la diode électroluminescente d augmente aussi. Il s'ensuit que la tension de polarisation Vₚₒₗ doit être suffisamment importante pour que le transistor 5 soit en saturation quel que soit le courant de luminance.

Toutefois, par souci d'économie d'énergie électrique, on cherche à réduire la tension de polarisation Vₚₒₗ, ce qui permet ensuite de réduire la tension V_{ligne} des circuits de commande de ligne.

Il existe des circuits de commande qui ont une tension de polarisation Vₚₒₗ fixe et déterminée en fonction du courant de luminance Il maximum souhaité. L'inconvénient de tels circuits est leur forte consommation d'énergie électrique.

Il existe d'autres circuits de commande pour lesquels la tension de polarisation Vₚₒₗ varie en fonction du courant de luminance I₁ souhaité. Si le courant I₁ est faible, la tension Vₚₒₗ est faible et inversement. Toutefois, il est nécessaire de prévoir une marge de sécurité pour tenir compte du vieillissement des diodes électroluminescentes de l'écran. En effet, à courant égal dans la diode électroluminescente d, la tension V_{d} aux bornes de la diode augmente avec le temps. Pour une même luminance, correspondant à un courant de luminance donné, la tension de polarisation minimale Vₚₒₗ nécessaire augmente donc progressivement avec le temps. Les économies d'énergie obtenues pour ces circuits ne sont donc pas optimales.

Le document US5594463A décrit un écran matriciel à diodes électroluminescentes dans lequel la différence de tension sur une des diodes électroluminescentes est mesurée et la tension de polarisation du miroir de courant est adaptée en conséquence.

Les documents JP2000347613A et JP11272223A décrivent des écrans matriciels à diodes électroluminescentes dans lesquels la tension à la sortie de la source de courant pour une ou plusieurs diodes électroluminescentes est mesurée et la tension de polarisation des sources de courant est adaptée en conséquence.

Un objet de la présente invention est de prévoir un circuit de commande de colonne dont la tension de polarisation Vₚₒₗ est la plus faible possible quel que soit le vieillissement des diodes électroluminescentes de l'écran.

Un autre objet de la présente invention est de prévoir un circuit de commande de conception simple.

Pour atteindre ces objets, la présente invention prévoit un dispositif de régulation de la tension de polarisation de circuits de commande de colonnes d'un écran matriciel composé de diodes électroluminescentes reliées chacune à une des lignes et à une des colonnes de l'écran, tel qu'énoncé en revendication 1.

La présente invention prévoit aussi un procédé de régulation de la tension de polarisation de circuits de commande de colonnes d'un écran matriciel composé de diodes électroluminescentes reliées chacune à une des lignes et à une des colonnes de l'écran, tel qu'énoncé en revendication 7.

Ces objets, caractéristiques et avantages, ainsi que d'autres de la présente invention seront exposés en détail dans la description suivante de modes de réalisation particuliers faite à titre non-limitatif en relation avec les figures jointes parmi lesquelles :
la figure 1, précédemment décrite, représente un écran électroluminescent matriciel ;
la figure 2, précédemment décrite, représente un circuit de commande de colonne et un circuit de commande de ligne adressant une diode électroluminescente d'un écran ;
la figure 3 illustre un exemple de réalisation du dispositif de régulation selon la présente invention ;
la figure 4 illustre un exemple de réalisation plus détaillé d'un élément du dispositif de la figure 3 ;
la figure 5 illustre un autre exemple de réalisation du dispositif de régulation selon la présente invention ; et
la figure 6 est un exemple de réalisation plus détaillé d'un élément du dispositif de la figure 4.

La figure 3 est un schéma d'un mode de réalisation de circuits de commande de colonne et du dispositif de régulation de la tension de polarisation Vₚₒₗ selon la présente invention. Les circuits de commande de colonne comprennent un miroir de courant 9 composé d'une branche de référence b_{ref} et de n branches de duplication b₁ à bₙ. Chaque branche est composée d'un transistor PMOS, P_{ref} pour la branche de référence et P₁ à Pₙ pour les branches b₁ à b_{n.} Les sources des transistors de chacune des branches sont connectées à la tension de polarisation Vₚₒₗ et les grilles sont reliées les unes aux autres. Le drain et la grille du transistor P_{ref} de la branche de référence sont reliés à une source de courant de référence 10 en un point C_{ref}. La source de courant de référence 10 fournit un courant de luminance Iₗ. Le drain de chaque transistor Pᵢ, i étant compris entre 1 et n, est relié à une colonne Cᵢ de l'écran par l'intermédiaire d'un circuit de sélection de colonne tel que décrit en relation à la figure 2. L'ensemble des circuits de sélection de colonne sont représentés par un dispositif de sélection 11 commandé par un signal de colonne φ_{C}.

Chaque colonne C₁ à Cₙ est connectée à l'anode d'une diode respectivement D₁ à Dₙ. Les cathodes des diodes D₁ à Dₙ sont reliées à une source de courant 15 en un point Cₒ. La source de courant 15 fournit un courant dit d'observation I_{ob} choisi faible par rapport au courant de luminance minimal. Par ailleurs, le point de connexion C_{ref} est relié à l'anode d'une diode D_{ref} identique aux diodes D₁ à Dₙ, la cathode de la diode D_{ref} est connectée en un point C_{oref} à une source de courant 16 fournissant un courant égal au courant d'observation I_{ob}. Les points C_{ref} et C_{oref} sont reliés à deux entrées d'un circuit d'ajustement CR qui fournit la tension de polarisation Vₚₒₗ.

Comme on l'a indiqué précédemment, les diodes électroluminescentes peuvent, même quand elles sont traversées par un même courant, présenter à leurs bornes des chutes de tension différentes. Notamment, cette chute de tension tend à augmenter quand les diodes électroluminescentes vieillissent. La présente invention vise à ajuster la tension Vₚₒₗ pour tenir compte de ces variations de tension et assurer que le courant de luminance Iₗ choisi circule dans toutes les colonnes sélectionnées, Vₚₒₗ restant aussi petit que possible.

Les diodes D₁ à Dₙ correspondant aux colonnes sélectionnées tendent à être conductrices. Toutefois, la diode reliée à la colonne ayant la tension la plus élevée impose la tension Vₒ sur les cathodes des diodes D₁ à Dₙ. Les autres diodes ne sont donc pas conductrices car la tension à leurs bornes est inférieure à leur tension de seuil. La tension Vₒ est l'image de la tension sur la colonne au potentiel le plus élevé décalée d'une tension de seuil de diode. De même, la tension V_{oref} au point de connexion C_{oref} est l'image de la tension Vref décalée d'une tension de seuil de diode.

Quand la tension Vₒ est supérieure à la tension V_{oref}, ceci signifie que le courant dans au moins une des colonnes de l'écran est inférieur au courant de luminance Iₗ choisi. Le circuit d'ajustement CR rehausse alors la tension de polarisation Vₚₒₗ jusqu'à ce que les tensions Vₒ et V_{oref} soient égales.

Inversement, quand la tension Vₒ est inférieure à V_{oref}, ceci implique que le courant de luminance Iₗ choisi circule bien dans toutes les colonnes sélectionnées mais que la tension Vₚₒₗ est trop élevée, ce qui entraîne une surconsommation d'énergie. Afin de réaliser des économies d'énergie électrique, le circuit d'ajustement diminue la tension de polarisation Vₚₒₗ jusqu'à la tension Vₚₒₗ minimale assurant une circulation du courant de luminance Iₗ dans toutes les colonnes sélectionnées.

La figure 4 est un schéma du circuit d'ajustement de la tension de polarisation Vₚₒₗ en fonction de la différence entre les tensions Vₒ et V_{oref}.

Le circuit d'ajustement comprend un amplificateur d'erreur 20, un amplificateur opérationnel 21 et une bascule RS 22 fonctionnant avec une tension d'alimentation faible, par exemple 3,3 V. L'amplificateur d'erreur 20 reçoit sur une entrée positive, la tension Vₒ et sur une entrée négative, la tension V_{oref}. Dans le cas où les niveaux des tensions Vₒ et V_{oref} sont très élevés pour l'amplificateur d'erreur 20, on pourra prévoir un convertisseur de tension fournissant des tensions proportionnelles aux tensions Vₒ et V_{oref}, sur une plage de tension plus faible.

L'amplificateur d'erreur 20 amplifie la différence entre Vₒ et V_{oref} et fournit un signal d'erreur er qui varie par exemple entre 1 et 2 V. Quand les tensions Vₒ et V_{oref} sont égales, le signal d'erreur vaut par exemple 1,5 V. Plus la tension Vₒ est élevée par rapport à V_{oref}, et plus le signal d'erreur er est élevé et inversement. Le signal er est appliqué à l'entrée positive de l'amplificateur différentiel 21. La sortie de l'amplificateur différentiel 21 est reliée à la borne de réinitialisation R (reset) de la bascule RS 22. La sortie d'un oscillateur osc est reliée à la borne d'activation S (set) de la bascule RS 22. La sortie Q est au niveau logique haut (par exemple 3,3 V) quand la borne d'activation S est au niveau haut et au niveau logique bas (par exemple 0V) quand la borne de réinitialisation R est au niveau haut. Quand les deux bornes d'activation S et de réinitialisation R sont au niveau bas, la sortie Q conserve le dernier niveau positionné.

La sortie de la bascule RS 22 est reliée à la grille d'un transistor NMOS Tf. Une résistance R est placée entre la source du transistor Tf et la masse. Une bobine L est placée entre le drain du transistor Tf et la borne d'alimentation à une tension V_{bat}, par exemple à 3,3 V. L'anode d'une diode D_{f} est reliée au drain du transistor Tf et sa cathode est reliée à une première électrode d'un condensateur C. La seconde électrode du condensateur C est reliée à la masse. La première électrode du condensateur C fournit la tension Vₚₒₗ. La source du transistor Tf est reliée à l'entrée négative de l'amplificateur différentiel 21.

Sur un front montant du signal de l'oscillateur osc, la sortie Q de la bascule RS 22 passe au niveau haut. Le transistor Tf se ferme et la tension aux bornes de la bobine L passe rapidement de 0 à V_{bat}. La tension V_{R} aux bornes de la résistance R et le courant dans la bobine L sont initialement nuls. Le courant dans la bobine L augmente progressivement, la tension V_{R} augmente donc également. Quand la tension V_{R} atteint le signal er de l'amplificateur différentiel 20, l'amplificateur 21 change d'état et passe au niveau haut. La sortie Q de la bascule RS 22 passe au niveau bas et le transistor Tf s'ouvre. La tension sur le drain du transistor Tf augmente brutalement. La diode Df devient passante et le condensateur C se charge. Le courant de charge est d'autant plus élevé que le courant traversant la bobine L est élevé au moment où le transistor Tf s'ouvre.

Lors du front montant suivant de l'oscillateur osc, la sortie Q de la bascule RS 22 passe à nouveau au niveau haut et un cycle identique à celui précédemment décrit recommence.

Quand la tension Vₒ est supérieure à la tension V_{oref}, le signal er est relativement élevée. En conséquence, le transistor Tf reste passant plus longtemps et le courant circulant dans la bobine L au moment de l'ouvertur du transistor Tf est important. Le condensateur C se charge et la tension Vₚₒₗ augmente. Inversement, quand la tension Vₒ est inférieure à la tension V_{oref}, la tension Vₚₒₗ diminue.

La tension de polarisation Vₚₒₗ est donc ajustée en fonction des variations temporelles de la tension aux bornes des diodes électroluminescentes de l'écran.

Un avantage du dispositif de régulation selon la présente invention est que la tension de polarisation est toujours minimale, ce qui permet de réaliser des économies d'énergie.

Un autre avantage d'un tel dispositif est que sa conception est très simple.

La figure 5 est un schéma de circuits de commande de colonne identiques à ceux de la figure 3 ainsi qu'un schéma d'une variante de réalisation du dispositif de régulation de la tension de polarisation Vₚₒₗ qui permet de pallier au problème suivant. Quand une ligne de l'écran est "noire", c'est-à-dire qu'aucune diode électroluminescente de la ligne sélectionnée n'est conductrice, la tension Vₒ au point Cₒ du circuit de régulation de la figure 3 diminue car aucune des diodes D₁ à Dₙ n'est passante. La tension Vₒ diminuant, le circuit d'ajustement CR diminue la tension de polarisation Vₚₒₗ. Dans le cas où un grand nombre de lignes consécutives de l'écran sont noires, la tension de polarisation Vₚₒₗ peut fortement diminuer. Les diodes électroluminescentes conductrices des lignes "éclairées" risquent alors de recevoir un courant inférieur au courant de luminance. La luminosité globale de l'écran diminue.

Dans cette variante de réalisation, le dispositif de régulation de la tension de polarisation Vₚₒₗ est identique à celui de la figure 3 excepté que le point Cₒ est relié au circuit d'ajustement CR par l'intermédiaire d'un interrupteur 31. De plus, un condensateur 32 est placé entre l'entrée du circuit d'ajustement CR et la masse. L'interrupteur 31 est commandé de façon à être non passant quand une ligne de l'écran est noire, c'est-à-dire quand aucune diode électroluminescente de la ligne sélectionnée n'est conductrice. Le condensateur 32 conserve la valeur de la tension Vₒ correspondant à la dernière ligne non noire. Le dispositif de commande de l'interrupteur, non représenté, analyse le signal de colonne φ_{C} pour savoir si au moins une colonne est sélectionnée et donc qu'au moins une diode est conductrice. De plus, selon un mode de réalisation plus perfectionné, le dispositif de commande de l'interrupteur analyse les signaux de commande des circuits de commande de ligne de façon à rendre passant l'interrupteur 31 une fois que les tensions des colonnes sélectionnées sont passées de leurs tensions de précharge à leurs tensions de "fonctionnement" correspondant aux tensions induites par chacune des diodes électroluminescentes conductrices.

Un avantage d'un tel dispositif de régulation est qu'il permet d'ajuster la tension de polarisation Vₚₒₗ en fonction des caractéristiques des diodes électroluminescentes de l'écran quel que soit le nombre de lignes noires consécutives de l'écran

La figure 6 est un schéma d'un mode de réalisation de l'amplificateur d'erreur 20 du circuit d'ajustement CR de la figure 4 qui permet de pallier au problème suivant. Lorsque l'écran ou les circuits de commande de colonnes ou de lignes comprennent un défaut de fabrication ou un défaut "d'usure" correspondant à une coupure entre une diode électoluminescente et une colonne ou une ligne, la tension Vₒ peut être très proche de la tension de polarisation Vₚₒₗ. Un tel défaut conduit non seulement à une augmentation démesurée de la tension de polarisation Vₚₒₗ mais aussi à des surtensions susceptibles entre autre de détériorer le circuit d'ajustement CR. Dans le cas d'un défaut d'usure, il peut être intéressant de détecter le défaut afin d'éviter de détériorer le reste du circuit et d'éviter d'augmenter la consommation électrique pour fournir une tension Vₚₒₗ élevée. La détection d'un défaut de fabrication permet de détecter les circuits défaillant avant leur commercialisation.

L'amplificateur d'erreur représenté en figure 6 comprend deux transistors PMOS 40 et 41 dont les grilles reçoivent respectivement les tensions Vₒ et V_{oref} du dispositif de régulation représenté en figure 3. Deux sources de courant identiques 42 et 43 sont placées entre la tension de polarisation Vₚₒₗ et les sources des transistors 40 et 41. Une résistance R1 est placée entre les sources des transistors 40 et 41. Les drains des transistors 40 et 41 sont reliés à un dispositif de conversion 44 qui fournit le signal d'erreur er. Un transistor PMOS 45 est placé en parallèle sur le transistor 40. La source du transistor 45 est connectée à la source du transistor 40 et le drain du transistor 45 est connecté au drain du transistor 40. La grille du transistor 45 reçoit une tension "de protection" V_{protect} qui est fournie par un dispositif non représenté. La tension de protection V_{protect} correspond à la tension Vₒ maximale correspondant à un fonctionnement correct de l'écran et des circuits de commande de colonne et de ligne.

En fonctionnement normal, sans défaut du circuit, la tension Vₒ est inférieure à la tension de protection V_{protect}. Les transistors 40, 41 et 45 sont tels que lorsqu'ils conduisent un courant égal à celui fourni par les sources de courant 42 et 43, leurs tensions grille-source est sensiblement égale à la tension de seuil d'un transistor PMOS. Ainsi, quand la tension Vₒ est inférieure à la tension V_{protect}, le transistor 45 est non conducteur. De même, lorsque les tensions Vₒ et V_{oref} sont différentes les tensions sur les sources des transistors 40 et 41 sont différentes. La résistance R1 est alors traversée par un courant qui est d'autant plus élevé que l'écart entre les tensions Vₒ et V_{oref} est élevé. Le dispositif de conversion 44 analyse les différences de courant dans les transistors 40 et 41 et fournit un signal d'erreur er d'autant plus élevé que le courant dans le transistor 40 est faible par rapport au courant dans le transistor 41 et inversement.

Dans le cas où le circuit présente un défaut, la tension Vₒ peut être très proche de la tension de polarisation Vₚₒₗ. Lorsque la tension Vₒ dépasse la tension de protection V_{protect}, le transistor 45 devient conducteur et le transistor 40 non conducteur. La tension de polarisation Vₚₒₗ est alors maximale. La valeur maximale de la tension Vₚₒₗ dépend du choix de la tension V_{protect} et de la tension V_{oref} qui est fonction du courant de luminance souhaité. La présence du transistor 45 permet d'assurer que la tension de polarisation Vₚₒₗ ne dépasse pas une valeur maximale donnée et permet en outre de supprimer des surtensions éventuelles susceptibles d'endommager le circuit d'ajustement CR.

Bien entendu, la présente invention est susceptible de diverses variantes et modifications qui apparaîtront à l'homme de l'art. En particulier, on pourra prévoir d'autres dispositifs d'évaluation du courant circulant dans les diodes électroluminescentes de l'écran ainsi que d'autres dispositifs d'ajustement de la tension de polarisation Vₚₒₗ en fonction des différences entre le courant de luminance souhaité et le plus petit courant traversant les diodes électroluminescentes de l'écran. On pourra notamment utiliser d'autres convertisseurs de tension DC-DC capables de fournir une tension de polarisation Vₚₒₗ élevée quand le signal d'erreur er est élevé et inversement. En outre, l'homme de l'art saura réaliser un miroir de courant différent de celui décrit, en utilisant par exemple deux transistors par branche.

## Revendications

1. Dispositif de régulation de la tension de polarisation (Vₚₒₗ) de circuits de commande de colonnes d'un écran matriciel composé de diodes électroluminescentes reliées chacune à une des lignes et à une des colonnes de l'écran, les circuits de commande de colonnes comprenant un miroir de courant composé d'une branche de référence (bref) et de plusieurs branches de duplication (b₁ à bₙ), toutes les branches étant reliées à la tension de polarisation (Vₚₒₗ), chaque branche de duplication (bi) étant reliée à une colonne (Ci) de l'écran par l'intermédiaire d'un circuit de sélection de colonne (11), la branche de référence étant connectée en un point de référence (Cref) à une source de courant de référence (10) fournissant un courant de luminance (I₁) souhaité, **caractérisé en ce qu'**il comprend :
- des premiers moyens de mesure (D₁ à Dₙ et 15) agencés de manière à fournir un premier signal (V_{O}) représentatif de la tension sur la colonne au potentiel le plus élevé ;
- des seconds moyens de mesure (D_{ref} et 16) agencés de manière à fournir un second signal (V_{oref}) représentatif de la tension (V_{ref}) au point de référence (Cref) ; et
- un circuit d'ajustement (CR) agencé de manière à recevoir le premier signal (V_{O}) et le second signal (V_{oref}) et adapté à augmenter la tension de polarisation (Vₚₒₗ) lorsque le premier signal (V_{O}) est supérieur au second signal (V_{oref}) ce qui signifie que le courant dans au moins une des colonnes de l'écran est inférieur au courant de luminance (I₁) souhaité et adapté à diminuer la tension de polarisation (Vₚₒₗ) lorsque le premier signal (Vₒ) est inférieur au second signal (v_{oref}) ce qui signifie que le courant de luminance (I₁) souhaité circule bien dans toutes les colonnes sélectionnées mais que la tension de polarisation (Vₚₒₗ) est trop élevée.

2. Dispositif selon la revendication 1, dans lequel chaque branche (bi) du miroir de courant comporte un transistor à effet de champ de type PMOS (Pi) dont la source est connectée à la tension de polarisation, les grilles de chaque branche étant connectées ensemble, le drain et la grille du transistor de la branche de référence étant reliée à la source de courant de référence (10), les drains des transistors des branches de duplication étant reliée aux colonnes (C₁ à Cₙ).

3. Dispositif selon la revendication 1, dans lequel les premiers moyens de mesure comprennent pour chaque colonne (Cᵢ) une diode (Dᵢ) dont l'anode est connectée à la colonne (Ci) et dont la cathode est connectée d'une part à une première source de courant d'observation (15) et d'autre part reliée à une première entrée du circuit d'ajustement, et dans lequel les seconds moyens de mesure comprennent une diode (D_{ref}) dont l'anode est connectée au point de référence et dont la cathode est connectée à une seconde source de courant d'observation (16) et à une seconde entrée du circuit d'ajustement.

4. Dispositif selon la revendication 3, dans lequel les cathodes de chacune des diodes (Di) sont reliées à la première entrée du circuit d'ajustement par l'intermédiaire d'un interrupteur (31), un condensateur (32) étant placé entre la première entrée du circuit d'ajustement (CR) et un point de potentiel fixe.

5. Dispositif selon la revendication 3, dans lequel le circuit d'ajustement comprend un amplificateur d'erreur (20) recevant le premier signal sur son entrée positive et recevant le second signal sur son entrée négative, la sortie de l'amplificateur d'erreur (er) étant reliée à un convertisseur de tension continu-continu fournissant en sortie la tension de polarisation (Vₚₒₗ) et adapté à augmenter la tension de polarisation (Vₚₒₗ) lorsque le premier signal est supérieur au second signal et inversement.

6. Dispositif selon la revendication 5, dans lequel l'amplificateur d'erreur (20) comprend des premier et second transistors PMOS (40, 41) dont les grilles sont connectées respectivement aux entrées positive et négative de l'amplificateur d'erreur, la source de chacun des premier et second transistors étant reliée à la tension de polarisation (Vₚₒₗ) par une source de courant (42, 43), les sources des premier et second transistors étant reliées par une résistance (R1), les drains des premier et second transistors étant connectées à un convertisseur (44) fournissant le signal d'erreur, les source et drain d'un troisième transistor PMOS (45) étant connectés aux source et drain du premier transistor (40), la grille du troisième transistor étant polarisée à une tension fixe (V_{protect}) .

7. Procédé de régulation de la tension de polarisation (Vₚₒₗ) de circuits de commande de colonnes d'un écran matriciel composé de diodes électroluminescentes reliées chacune à une des lignes et à une des colonnes de l'écran, les circuits de commande de colonnes comprenant un miroir de courant composé d'une branche de référence (b_{ref}) et de plusieurs branches de duplication (b₁ à bₙ), toutes les branches étant reliées à la tension de polarisation (Vₚₒₗ), chaque branche de duplication (bi) étant reliée à une colonne (Ci) de l'écran par l'intermédiaire d'un circuit de sélection de colonne (11), la branche de référence étant connectée en un point de référence (Cref) à une source de courant de référence (10) fournissant un courant de luminance (I₁) souhaité, **caractérisé en ce qu'**il comprend les étapes suivantes :
- fournir avec des premiers moyens de mesure (D₁ à Dₙ et 15) un premier signal (V_{O}) représentatif de la tension sur la colonne au potentiel le plus élevé ;
- fournir avec des seconds moyens de mesure (D_{ref} et 16) un second signal (V_{oref}) représentatif de la tension (V_{ref}) au point de référence (Cref) ; et
- augmenter la tension de polarisation (Vₚₒₗ) lorsque le premier signal (Vₒ) est supérieur au second signal (V_{oref}) ce qui signifie que le courant dans au moins une des colonnes de l'écran est inférieur au courant de luminance (I₁) souhaité et diminuer la tension de polarisation (Vₚₒₗ) lorsque le premier signal (V_{O}) est inférieur au second signal (V_{oref}) ce qui signifie que le courant de luminance (I₁) souhaité circule bien dans toutes les colonnes sélectionnées mais que la tension de polarisation (Vₚₒₗ) est trop élevée.

8. Procédé selon la revendication 7, dans lequel le premier signal est l'image de la tension sur la colonne au potentiel le plus élevé décalée d'une tension de seuil de diode.

## Claims

1. A device for regulating the biasing voltage (Vₚₒₗ) of column control circuits of a screen array made of LEDs, each coupled to one of the lines and one of the columns of the screen, the column control circuits comprising a current mirror having a reference branch (b_{ref}) and several duplication branches (b₁ to bₙ), all the branches being coupled to the biasing voltage (Vₚₒₗ), each duplication branch (bi) being coupled to a column (Ci) of the screen through a column select circuit (11), the reference branch being connected at a reference node (C_{ref}) to a reference current source (10) providing a desired luminance current (I₁), said device being **characterized in that** it comprises:
first measuring means (D₁ to Dₙ and 15) arranged for providing a first signal (V_{O}) representative of the voltage of the column at the highest potential;
second measuring means (D_{ref} and 16) arranged for providing a second signal (V_{oref}) representative of the voltage (V_{ref}) of the reference node (Cref); and
an adjustment circuit (CR) arranged for receiving the first signal (Vₒ) and the second signal (V_{oref}) and being adapted to increase the biasing voltage (Vₚₒₗ) when the first signal (Vₒ) is larger than the second signal (V_{oref}), which means that the current in at least one of the columns of the screen is lower than the desired luminance current (I₁), and adapted to reduce the biasing voltage (Vₚₒₗ) when the first signal (V_{O}) is lower than the second signal (V_{oref}) , which means that the desired luminance current (I₁) flows in all the selected columns but that the biasing voltage (Vₚₒₗ) is too large.

2. The device of claim 1, wherein each branch (bi) of the current mirror includes a PMOS field effect transistor (Pi), having a source connected to the biasing voltage, the gates of each branch being connected together, the drain and the gate of the transistor of the reference branch being connected to the reference current source (10), the drains of the transistors of the duplication branches being connected to the columns (C₁ to Cₙ).

3. The device of claim 1, wherein said first measuring means comprise for each column (Ci) a diode (Di) having an anode connected to the column (Ci) and having a cathode connected to a first observation current source (15) and to a first input of the adjustment circuit, and wherein the second measuring means comprise a diode (D_{ref}) having an anode connected to the reference node and a cathode connected to a second observation current source (16) and to a second input of the adjustment circuit.

4. The device of claim 3, wherein the cathodes of each diode (Di) are coupled to the first input of the adjustment circuit by a switch (31), a capacitor (32) being connected between the first input of the adjustment circuit (CR) and a fixed voltage node.

5. The device of claim 3, wherein the adjustment circuit comprises an error amplifier (20) receiving the first signal on a positive input and receiving the second signal on a negative input, an output of error amplifier (er) being connected to a D.C./D.C. voltage converter outputting the biasing voltage (Vₚₒₗ) and being adapted to increase the biasing voltage (Vₚₒₗ) when the first signal is higher than the second signal and conversely.

6. The device of claim 5, wherein error amplifier (20) comprises first and second PMOS transistors (40, 41) having their gates respectively connected to positive and negative inputs of the error amplifier, the source of each one of the first and second transistors being coupled to the biasing voltage (Vₚₒₗ) by a current source (42, 43), the sources of first and second transistors being coupled by a resistor (R1), the drains of first and second transistors being connected to a converter (44) providing the error signal, the source and drain of a third PMOS transistor (45) being connected to the source and drain of the first transistor (40), the gate of the third transistor being biased at a fixed voltage (V_{protect}).

7. A method for regulating the biasing voltage (Vₚₒₗ) of column control circuits of a screen array made of LEDs, each coupled to one of the lines and one of the columns of the screen, the column control circuits comprising a current mirror having a reference branch (b_{ref}) and several duplication branches (b₁ to bₙ), all the branches being coupled to the biasing voltage (Vₚₒₗ), each duplication branch (bi) being coupled to a column (Ci) of the screen through a column select circuit (11), the reference branch being connected at a reference node (C_{ref}) to a reference current source (10) providing a desired luminance current (I₁), said method being **characterized in that** it comprises the following steps:
- providing through first measuring means (D₁ to Dₙ and 15) a first signal (V_{O}) representative of the voltage of the column at the highest potential;
- providing through second measuring means (D_{ref} and 16) a second signal (V_{oref}) representative of the voltage (V_{ref}) at the reference node (C_{ref}); and
- increasing the biasing voltage (Vₚₒₗ) when the first signal (V_{O}) is higher than the second signal (V_{oref}), which means that the current in at least one of the columns of the screen is lower than the desired luminance current (I₁), and reducing the biasing voltage (Vₚₒₗ) when the first signal (V_{O}) is lower than the second signal (V_{oref}), which means that the desired luminance current (I₁) flows in all the selected columns but that the biasing voltage (Vₚₒₗ) is too large.

8. The method of claim 7, wherein the first signal is an image of the voltage on the column at the higher potential shifted by a diode threshold voltage.

## Patentansprüche

1. Eine Vorrichtung zum Regeln der Bias-Spannung (Vₚₒₗ) von Spaltensteuerschaltkreisen eines Bildschirmarrays, das aus LEDs gebildet ist, wobei jede zu einer der Zeilen und einer der Spalten des Bildschirms gekoppelt ist, wobei der Spaltensteuerschaltkreis einen Stromspiegel mit einem Referenzzweig (b_{ref}) und mehreren Duplizierzweigen (b₁ bis bₙ) aufweist, wobei alle Zweige mit der Bias-Spannung (Vₚₒₗ) verbunden sind, wobei jeder Duplizierzweig (bᵢ) an eine Spalte (Cᵢ) des Bildschirms über einen Spaltenauswahlschaltkreis (11) gekoppelt ist, wobei der Referenzzweig an einem Referenzknoten (C_{ref}) mit einer Referenzstromquelle (10) verbunden ist, die einen gewünschten Helligkeitsstrom (I₁) bereitstellt, wobei die Vorrichtung **dadurch gekennzeichnet ist, dass** sie Folgendes aufweist:
erste Messmittel (D₁ bis Dₙ und 15), die angeordnet sind , um ein erstes Signal (Vₒ) bereitzustellen, das repräsentativ für die Spannung der Spalte an dem höchsten Potential ist;
zweite Messmittel (D_{ref} und 16), die angeordnet sind, um ein zweites Signal (V_{oref}) bereitzustellen, das repräsentativ für die Spannung (V_{ref}) des Referenzknotens (Cref) ist; und
einen Einstellschaltkreis (CR), der angeordnet ist, um das erste Signal (Vₒ) und das zweite Signal (V_{oref}) zu empfangen und der angepasst ist, um die Bias-Spannung (Vₚₒₗ) zu erhöhen, wenn das erste Signal (Vₒ) größer ist als das zweite Signal (V_{oref}), was bedeutet, dass der Strom in wenigstens einer der Spalten des Bildschirms niedriger ist als der gewünschte Helligkeitsstrom (I₁), und der angepasst ist, um die Bias-Spannung (Vₚₒₗ) zu reduzieren, wenn das erste Signal (Vₒ) niedriger ist als das zweite Signal (V_{oref}), was bedeutet, dass der gewünschte Helligkeitsstrom (I₁) in allen ausgewählten Spalten fließt, wobei jedoch die Bias-Spannung (Vₚₒₗ) zu groß ist.

2. Die Vorrichtung nach Anspruch 1, wobei jeder Zweig (bᵢ) des Stromspiegels einen PMOS Feldeffekttransistor (P;) beinhaltet, wobei eine Quelle mit der Bias-Spannung verbunden ist, die Gates jedes Zweigs zusammengeschaltet sind, und wobei die Senke und das Gate des Transistors des Referenzzweigs mit der Referenzstromquelle (10) verbunden sind, wobei die Senken der Transistoren des Duplizierzweigs mit den Spalten (C₁ bis Cₙ) verbunden sind.

3. Die Vorrichtung nach Anspruch 1, wobei die ersten Messmittel für jede Spalte (Cᵢ) eine Diode (Dᵢ) aufweisen, mit einer Anode, die mit der Spalte (Cᵢ) verbunden ist und einer Kathode, die mit einer ersten Beobachtungsstromquelle (15) und einem ersten Eingang des Einstellschaltkreises verbunden ist, und wobei die zweiten Messmittel eine Diode (D_{ref}) aufweisen, mit einer Anode, die mit dem Referenzknoten verbunden ist und einer Kathode, die mit einer zweiten Beobachtungsstromquelle (16) und einem zweiten Eingang des Einstellschaltkreises verbunden ist.

4. Die Vorrichtung nach Anspruch 3, wobei die Kathoden von jeder Diode (Dᵢ) mit dem ersten Eingang des Einstellschaltkreises über einen Schalter (31), verbunden sind, wobei ein Kondensator (32) zwischen den ersten Eingang des Einstellschaltkreises (CR) und einen festen Spannungsknoten geschaltet ist.

5. Die Vorrichtung nach Anspruch 3, wobei der Abgleichschaltkreis einen Fehlerverstärker (20) aufweist, der das erste Signal auf einem positiven Eingang und das zweite Signal auf einem negativen Eingang empfängt, wobei ein Ausgang des Fehlerverstärkers (er) mit einem DC/DC Spannungsumwandler verbunden ist, der die Bias-Spannung (Vₚₒₗ) ausgibt und der angepasst ist, die Bias-Spannung (Vₚₒₗ) zu erhöhen, wenn das erste Signal höher ist als das zweite Signal und umgekehrt.

6. Die Vorrichtung nach Anspruch 5, wobei der Fehlerverstärker (20) erste und zweite PMOS Transistoren (40, 41) aufweist, deren Gates entsprechend mit positiven und negativen Eingängen des Fehlerverstärkers verbunden sind, wobei die Quelle jedes der ersten und zweiten Transistoren mit der Bias-Spannung (Vₚₒₗ) über eine Stromquelle (42, 43) verbunden ist, wobei die Quellen der ersten und zweiten Transistoren über einen Widerstand (R₁) verbunden sind, wobei die Senken der ersten und zweiten Transistoren mit einem Umwandler (44) verbunden sind, der das Fehlersignal bereitstellt, wobei die Quelle und die Senke eines dritten PMOS Transistors (45) mit der Quelle und der Senke des ersten Transistors (40) verbunden sind, und wobei das Gate des dritten Transistors auf eine feste Spannung (V_{protect}) vorgespannt ist.

7. Ein Verfahren zum Regeln der Bias-Spannung (Vₚₒₗ) von Spaltensteuerschaltkreisen eines Bildschirmarrays, das aus LEDs gebildet ist, wobei jede zu einer der Zeilen und einer der Spalten des Bildschirms gekoppelt ist, wobei der Spaltensteuerschaltkreis einen Stromspiegel mit einem Referenzzweig (b_{ref}) und mehreren Duplizierzweigen (b₁ bis bₙ) aufweist, wobei alle Zweige mit der Bias-Spannung (Vₚₒₗ) verbunden sind, und wobei jeder Duplizierzweig (bᵢ) an eine Spalte (Cᵢ) des Bildschirms über einen Spaltenauswahlschaltkreis (11) gekoppelt ist, wobei der Referenzzweig an einem Referenzknoten (C_{ref}) mit einer Referenzstromquelle (10) verbunden ist, die einen gewünschten Helligkeitsstrom (I₁) bereitstellt, wobei das Verfahren **dadurch gekennzeichnet ist, dass** es folgende Schritte aufweist:
Bereitstellen, durch erste Messmittel (D₁ bis Dₙ und 15), eines ersten Signals (Vₒ), das repräsentativ für die Spannung der Spalte an dem höchsten Potential ist;
Bereitstellen, durch zweite Messmittel (D_{ref} und 16), eines zweiten Signals (V_{oref}), das repräsentativ für die Spannung (V_{ref}) des Referenzknotens (C_{ref}) ist; und
Erhöhen der Bias-Spannung (Vₚₒₗ), wenn das erste Signal (Vₒ) größer ist als das zweite Signal (V_{oref}), was bedeutet, dass der Strom in wenigstens einer der Spalten des Bildschirms niedriger ist als der gewünschte Helligkeitsstrom (Iₗ), und Reduzieren der Bias-Spannung (Vₚₒₗ), wenn das erste Signal (Vₒ) niedriger ist als das zweite Signal (V_{oref}), was bedeutet, dass der gewünschte Helligkeitsstrom (Iₗ) in allen ausgewählten Spalten fließt, wobei jedoch die Bias-Spannung (Vpₒₗ) zu groß ist.

8. Das Verfahren nach Anspruch 7, wobei das erste Signal ein Abbild der Spannung in der Spalte mit dem höchsten Potential ist, verschoben durch eine Diodenschwellenspannung.
